# EUROPÄISCHE PATENTSCHRIFT

(11) **EP 3 055 466 B1**
(45) Veröffentlichungstag und Bekanntmachung des Hinweises auf die Patenterteilung: **13.09.2017**
(21) Anmeldenummer: 14777024.2
(22) Anmeldetag: 22.09.2014
(51) Int. Cl.: E04C 5/04, B21F 27/00

(54) **BEWEHRUNGSSTAHLSTABMATTE, VERFAHREN ZU IHRER HERSTELLUNG UND VERFAHREN ZU IHRER VERLEGUNG**
REINFORCING STEEL BAR MAT, METHOD FOR PRODUCING SAME AND METHOD FOR LAYING SAME
TREILLIS DE BARRE D'ACIER D'ARMATURE, PROCÉDÉ POUR LA FABRICATION ET PROCÉDÉ POUR LA POSE DUDIT TREILLIS DE BARRE D'ACIER D'ARMATURE

(30) Priorität: 07.10.2013 DE 102013111064
(43) Veröffentlichungstag der Anmeldung: 17.08.2016
(73) Patentinhaber: Häussler Innovation GmbH, Kempten 87435 (DE)
(72) Erfinder: HÄUSSLER, Franz, 86983 Lechbruck am See (DE)
(74) Vertreter: Hoppe, Lars
(86) Internationale Anmeldenummer: PCT/EP2014/070095
(87) Internationale Veröffentlichungsnummer: WO 2015/051987

(56) Entgegenhaltungen:
- EP-A- 0 416 964
- WO-A-2006/097100
- CA-A- 766 870
- DE-A1- 2 606 349
- DE-U- 9 412 405
- US-A- 1 709 441

## Beschreibung

Die vorliegende Erfindung betrifft eine einachsige Bewehrungsmatte und ein Verfahren zu ihrer Herstellung.

Bewehrungen im Stahlbetonbau sind oftmals als Bewehrungsmatten ausgeführt, die Bewehrungsstahlstäbe aufweisen. Derartige Bewehrungsmatten sind entweder ein- oder zweiachsig, also mit statischer Wirkung in einer oder in zwei Raumrichtungen. Einachsige Bewehrungsmatten bestehen aus Bewehrungsstahlstäben, aufgeschweisst auf statisch nicht-tragende Tragbänder, sie werden bei ihrer Herstellung aufgerollt und daher auch als Rollmatte bezeichnet. Pro Bewehrungslage werden zwei einachsige Bewehrungsstahlstabmattenlagen unmittelbar aufeinander ausgerollt, die zweite orthogonal zur ersten. Die Rollmatten werden als Rolle verladen und zur Baustelle transportiert. Dort werden sie unter Kranhilfe vom Lkw entladen, an geeigneter Stelle gelagert und zum geeigneten Zeitpunkt vom Kran auf den entstehenden Rohbau gehoben, wo sie von zwei oder mehr Arbeitern ausgerollt werden. Maschinen zur Herstellung derartiger aufgerollter einachsiger Bewehrungsstahlstabmatten, auch mit individuell unterschiedlich langen oder starken Bewehrungsstahlstäben innerhalb einer Matte, sind in den Europäischen Patentanmeldungen EP 0 667 343 A1, EP 0 862 958 A1, EP 0 919 309 A1 und EP 2 315 637 A1 der Anmelderin beschrieben.

Jede Betonplatte des entstehenden Bauwerks weist zwei voneinander beabstandete Bewehrungslagen auf, wobei eine Bewehrungslage aus den beschriebenen einachsigen Bewehrungsstahlstabmatten je nach den örtlichen Gegebenheiten des zu errichtenden Bauwerks aus mehreren ausgerollten Teilmatten besteht. Diese müssen nach einem vorher erstellten Auslegeplan in der richtigen Reihenfolge in das entstehende Bauwerk verbracht und in der richtigen Richtung ausgerollt werden. Es ist nicht ungewöhnlich, pro Bewehrungslage 15, 20 oder mehr Teilmatten auszurollen. Für die Verladung auf einen Lkw, die Abladung und die Vebringung in das entstehende Gebäude ist viel Kranzeit erforderlich. Gleichzeitig wird ein entsprechend großer Lagerplatz auf der Baustelle benötigt. Nachteilig an diesem Stand der Technik ist der erforderliche große logistische Aufwand. Das Dokument EP 0 416 964 A2 offenbart eine Handlingeinheit gemäß dem Oberbegriff des Anspruchs 1. Die Erfindung stellt sich daher die Aufgabe, eine logistisch leichter zu handhabende rollbare einachsige Bewehrungsstahlstabmatte anzugeben.

Diese Aufgabe wird durch eine Handllingeinheit gemäß Anspruch 1 gelöst. Mit großem Vorteil schlägt die Erfindung vor, mehrere Bewehrungsstahlstabmatten miteinander zu einer transportablen Einheit zu verbinden, hierbei jedoch die Verlegereihenfolge der einzelnen Matten einzuhalten. Demnach ist die erste abzurollende Bewehrungsstahlstabmatte im Herstellungsprozess die letzte zu fertigende Bewehrungsstahlstabmatte, sie liegt somit auf der aufgerollten Handlingeinheit außen. Danach folgt nach innen die zweite auszurollende Bewehrungsmatte, danach die dritte und so weiter. Die Verbindung der einzelnen Bewehrungsstahlstabmatten miteinander erfolgt vorteilhafterweise über die jeweiligen Tragbänder, so dass jedes der Tragbänder die gesamte Handlingeinheit durchläuft. Auf den durchgehenden Tragbändern sind dann die Bewehrungsstahlstäbe der einzelnen Bewehrungsstahlstabmatten angeschweißt. Mit sehr großem Vorteil wird so das Handling der einzelnen Bewehrungsstahlstabmatten vereinfacht: nunmehr ist nur noch ein Bündel von miteinander verbundenen Bewehrungsstahlstabmatten zu bewegen, also aufzuladen, abzuladen, auf der Baustelle zu lagern und in das entstehende Bauwerk zu verbringen. Dies reduziert die benötigte Lagerfläche um bis zu 50%, die Be- und Entladezeit um bis zu 50% und die benötigte Kranzeit um mindestens 25%. Der Kran muß nur noch die Handlingeinheit in den entstehenden Bau heben und dort von einem Verlegort zum nächsten transportieren, lange Schwenkwege entfallen. Dabei kann mit Vorteil der ursprüngliche Ausrollplan beibehalten werden. Mehrere leichte Bewehrungsstahlstabmatten können mit Vorteil zu einer einzigen, schwereren zusammengefasst werden, was die Ladekapazität eines Lkw besonders gut ausnutzt. Da die Verlegereihenfolge beim Zusammenfassen ("poolen") der Bewehrungsstahlstabmatten zu einer einzigen Handlingeinheit nicht geändert wird, ergibt sich für den Verarbeiter auf der Baustelle keine Schwierigkeit. Er kann dem gewohnten vorgegebenen Abrollschema folgen.

In Ausgestaltung der Erfindung ist vorgesehen, dass die miteinander verbundenen Bewehrungsstahlstabmatten in absteigender Mattenbreite miteinander verbunden sind. Demnach befindet sich die breiteste auszurollende Matte auf der Außenseite der Handlingeinheit, aufgerollt im Inneren der Handlingeinheit befinden sich die schmaleren Bewehrungsstahlstabmatten, die in Ausrollreihenfolge nach der ersten folgen. Hierdurch ergibt sich eine besonders günstige Schwerpunktlage der Handlingeinheit.

In Ausgestaltung der Erfindung ist vorgesehen, dass die miteinander verbundenen Bewehrungsstahlstabmatten einer Handlingseinheit symmetrisch um die Längsachse der Handlingeinheit angeordnet sind. Auch dies führt zu einer besonders günstigen Schwerpunktlage. Ein Kranführer wird nicht durch außermittige Schwerpunkte überrascht, die er einer aufgerollten Handlingeinheit von außen nicht ansehen kann.

Erfindungsgemäß ist weiter vorgesehen, dass zwischen den einzelnen Bewehrungsstahlstabmatten einer Handlingeinheit ein optischer Indikator des Mattenendes vorgesehen ist, insbesondere in Form eines Bewehrungsstahlstababstandes von 30 cm oder mehr. Um das jeweilige Ende und den jeweiligen Anfang der miteinander verbundenen Bewehrungsstahlstabmatten zu kennzeichnen, ist erfindungsgemäß ein optischer Indikator vorgesehen. Dieser kann beispielsweise aus einer Farbmarkierung an den Tragbändern oder an einem Tragband bestehenden. Bevorzugt ist jedoch ein Bewehrungsstahlstababstand von 30 cm oder mehr. Da ein solch großer Bewehrungsstahlstababstand gemäß der einschlägigen DIN-Vorschriften nicht zulässig ist, fällt er einem Anwender auf der Baustelle sofort auf. Dieser erkennt anhand des übergroßen Bewehrungsstahlstababstandes, dass eine Bewehrungsstahlstabmatte endet und die nächste beginnt. Er kann daher ohne weiteres mit einer einfachen Blechschere die dünnen Tragbänder durchtrennen und dann entweder unmittelbar die nächstfolgende Bewehrungsstahlstabmatte abrollen oder, wie weiter unten noch beschrieben werden wird, die restliche Handlingeinheit zu einem anderen Ort der entstehenden Bewehrungslage verbringen.

Dadurch, dass die ersten Bewehrungsstahlstäbe einer in Abrollrichtung gesehen ersten Bewehrungsstahlstabmatte und/oder die letzten Bewehrungsstahlstäbe einer ebenfalls in Abrollrichtung der Handlingeinheit gesehenen letzten Bewehrungsstahlstabmatte kürzere, insbesondere außer mittig angeordnete, Bewehrungsstahlstäbe aufweisen, können mit Vorteil zu Beginn und am Ende des Ausrollvorgangs befindliche Stützen, Einsprünge oder dergleichen ohne Probleme umgangen werden.

In Ausgestaltung der Erfindung ist vorgesehen, dass mehrere Handlingeinheiten miteinander in Verlegereihenfolge zu einer Gesamthandlingeinheit verbunden sind. Diese Weiterbildung des erfinderischen Gedankens eines Poolens von einzelnen Bewehrungsstahlstabmatten hat den Vorteil, die Handlingeinheiten noch größer zu machen, falls dies aus Transportgründen wünschenswert ist. Dies ist besonders der Fall, wenn viele kleinere Bewehrungsstahlstabmatten zu einer Bewehrungslage gehören.

Zur Erfindung gehört auch ein Verfahren zur Herstellung einer Handlingeinheit gemäß dem zuvor beschriebenen, bei dem ein Mattenbildner nach einer ersten gefertigten Bewehrungsstahlstabmatte kontinuierlich mindestens eine weitere Bewehrungsstahlstabmatte fertigt, wobei zwischen beiden Bewehrungsstahlstabmatten ein Bereich ohne Bewehrungsstahlstäbe erzeugt wird. Mit anderen Worten fertigt der Mattenbildner kontinuierlich Bewehrungsstahlstabmatten, die nicht voneinander getrennt sind. Das übliche Durchtrennen der Tragbänder bei der Einzelfertigung der Matten entfällt.

Schließlich gehört zur Erfindung auch ein Verlegeverfahren einer Handlingeinheit, wie sie zuvor beschrieben wurde. Bei diesem Verlegeverfahren wird eine Handlingeinheit in ein zu erstellendes Bauwerk verbracht, deren erste Bewehrungsstahlstabmatte abgerollt und beim Erreichen des Mattenendes die Verbindung zur nachfolgenden Bewehrungsstahlstabmatte durchtrennt, die nächstfolgende Bewehrungsstahlstabmatte wird ausgerollt und beim Erreichen des Mattenendes die Verbindung zur nunmehr nachfolgenden Bewehrungsstahlstabmatte getrennt, die zuvor genannten Schritte werden so lange wiederholt, bis die Handlingeinheit ausgerollt und damit aufgelöst ist.

In Ausgestaltung dieses Verfahrens ist vorgesehen, dass die nach Abrollen einer oder mehrerer Bewehrungsstahlstabmatten verbleibende Resthandlingeinheit mittels eines Kranes an einen zweiten Verlegeort innerhalb des zu erstellenden Bauwerks verbracht wird. Dies bedeutet, dass eine Handlingeinheit auch mehrere, nicht unmittelbar räumlich aufeinanderfolgend zu verlegende Bewehrungsstahlstabmatten enthalten kann. Lediglich die zeitliche Reihenfolge des Ausrollens ist einzuhalten, nicht unbedingt die örtliche.

Die Erfindung wird in einer bevorzugten Ausführungsform unter Bezugnahme auf eine Zeichnung beispielhaft beschrieben, wobei weitere vorteilhafte Einzelheiten den Figuren zu entnehmen sind. Funktionsmäßig gleiche Teile sind dabei mit denselben Bezugszeichen versehen.

Die Figuren der Zeichnung zeigen jeweils abgerollte Teilansichten von Ausführungsformen einer Handlingeinheit:
Fig. 1: eine erste Ausführungsform,
Fig. 2: eine zweite Ausführungsform,
Fig. 3: eine dritte Ausführungsform und
Fig. 4: eine vierte Ausführungsform.

**Figur 1** zeigt als Teilbild die einfachste Form einer abgerollten Handlingeinheit 1 mit den ersten drei einer Mehrzahl von Bewehrungstahlstabmatten 2. Gut zu erkennen sind die Tragbänder 3 und die einzelnen Bewehrungsstahlstäbe 4. Ebenfalls gut zu erkennen ist der optische Indikator 5, hier ein etwa 30 cm großer Bereich ohne Bewehrungsstahlstäbe 2. Erfindungsgemäß wären auch größere Abstände als 30 cm, um das Mattenende sicher zu kennzeichnen. Ebenfalls zu erkennen sind die durch Bereiche 5 getrennten einzelnen Matten 2. Die in Fig. 1 dargestellte Handlingeinheit 1 weist in Bewehrungsstahlstablänge und Mattenlänge gleichförmige Bewehrungsstahlstabmatten 2 auf. Die Abrollrichtung 8 ist mit einem Pfeil angegeben, der restliche, noch aufgerollte Teil der Handlingeinheit 1 ist nicht dargestellt, er schließt sich unterhalb der angedeuteten vierten Matte 2 an. Die Länge der Bewehrungstahlstäbe 2 definiert hier die Gesamtbreite der Handlingeinheit 1. Erfindungsgemäß könnten die Stäbe 2 auch aus anderem Material als Bewehrungsstahl bestehen, beispielsweise Stahlstäbe mit glatter Oberfläche sein. Sie könnten in ihrem Durchmesser auch von Matte zu Matte oder innerhalb einer Matte variieren, genauso in ihrer Stablänge und in ihrer Randorientierung. Letzteres bedeutet, daß nicht alle Stäbe bündig auf einer Seite beginnen müssen. Die Erfindung ist für alle aufrollbaren Matten anwendbar. Mit der dargestellten Erfindung lassen sich beispielsweise 4 - 6 Teilmatten einer Bewehrungslage zusammenfassen und damit vereinfacht transportieren. Erfindungsgemäß wäre auch, schon beim Herstellungsprozess keine durchgehenden Tragbänder vorzusehen, sondern diese beispielsweise mit einem Kupplungsstück aneinander lösbar zu befestigen. Nach dem Abrollen der entsprechenden Matte würde dann das Kupplungsstück gelöst, so daß die zweite Matte freigegeben wird. Schließlich wäre auch denkbar, die einzelnen Matten lose zu einer Handlingeinheit aufzurollen, also mit getrennten Tragbändern, und eine andere Art der Transportsicherung vorzusehen, wobei davon auszugehen ist, dass die inneren Lagen der Handlingeinheit zumindest während des Transports durch den Druck der äußeren Lagen gehaltert sind. Dies ergäbe eine besonders einfache Handlingeinheit.

**Figur 2** zeigt eine abgerollte Handlingeinheit, bei der aufeinanderfolgend Bewehrungsstahlstabmatten 2 abnehmender Bereite zusammengefasst sind, wobei die Abnahme nicht streng sein muß. Gleichzeitig sind bei dieser Ausführungsform alle Matten 2 symmetrisch um die Längsachse 6 angeordnet.

**Figur 3** zeigt eine Handlingeinheit 1, bei der zwei kleinere Matten 2, die nebeneinander ausgerollt werden müssen, da sie zwischen sich einen Betonpfeiler aufnehmen sollen, nebeneinander angeordnet sind. Ebenfalls dargestellt ist, dass die ersten beiden Bewehrungsstahlstäbe 4 einer ersten, abzurollenden Bewehrungsstahlstabmatte 2 kürzer als die nachfolgenden Stäbe derselben Matte ausfallen. Dies erlaubt mit Vorteil das anfängliche Umgehen eines Pfeilers oder dergleichen, indem die noch aufgerollte Handlingeinheit 1 etwas beanstandet zu dem Rand der Beweherungslage vom Kran abgelegt, geöffnet und die obersten Zentimeter der Matte in Richtung des Randes ausgerollt werden, wie in Fig. 3 seitlich skizziert. Die restliche Matte wird dann in die entgegengesetzte Richtung ausgerollt.

**Figur 4** zeigt schließlich eine Gesamthandlingeinheit 7 aus zwei Handlingeinheiten 1, wobei die innere, als zweite zu verlegende Handlingeinheit 1 gestrichelt dargestellt ist und wobei aus Deutlichkeitsgründen jeweils nur die oberste Lage der aufgerollten Bewehrungsstahlstabmatten 2 einer Handlingeinheit dargestellt sind.

Bei der Zusammenstellung der einzelnen Matten 2 einer Handlingeinheit 1 ist das maximale Gewicht der Handlingeinheit einzuhalten, das weniger durch die Ladekapazität eines Lastkraftwagen oder der Tragkraft eines Kranes begrenzt wird als durch die Tragkraft der Abstandshalter für die spezifische Bewehrungslage. Üblicherweise können derartige Abstandshalter keine höheren Tragkräfte als 100kg/m aushalten. Die gesamteHandlingseinheit darf daher im aufgerollten Zustand diesen Betrag nicht überschreiten, es sei denn, auf der Baustelle sind entsprechend stärker dimensionierte Abstandshalter vorgesehen.

Mit dem erfindungsgemäßen Zusammenfassen einzelner Bewehrungsstahlstabmatten zu einer gemeinsamen Handlingseinheit werden mit großem Vorteil die Produktion vereinfacht, die benötigte Lagerfläche deutlich reduziert, die Aufladezeit/Abladezeit stark verkürzt und die benötigte Kranzeit deutlich verringert. Diese Erfindung ergänzt daher mit großem Vorteil die sehr schnelle Ausbringung von Rollmatten zu einem wirtschaftlich gesehen sehr kostengünstigen Gesamtsystem im Hinblick auf Verlegezeiten und Personalkosten.

### BEZUGSZEICHENLISTE

- 1: Handlingeinheit
- 2: Bewehrungstahlstabmatte
- 3: Tragband
- 4: Bewehrungsstahlstab
- 5: Mattenbreite
- 6: Längsachse
- 7: Gesamthandlingeinheit
- 8: Abrollrichtung

## Patentansprüche

1. Handlingeinheit (1) aus mehreren, miteinander in Verlegereihenfolge verbundenen rollbaren einachsigen Bewehrungsstahlstabmatten (2), wobei jede Bewehrungsstahlstabmatte (2) an Tragbändern (3) befestigte Bewehrungsstahlstäbe (4) aufweist, **dadurch gekennzeichnet, dass** zwischen den einzelnen Bewehrungsstahlstabmatten (2) einer Handlingeinheit (1) ein optischer Indikator des Mattenendes vorgesehen ist, ausgewählt aus der Gruppe gebildet durch einen Bewehrungsstahlstababstand von 30 cm oder mehr, Farbmarkierung an den Tragbändern, Farbmarkierung an einem Tragband, Kupplungsstück zwischen den Tragbändern.

2. Handlingeinheit (1) gemäß Anspruch 1, **dadurch gekennzeichnet, dass** die miteinander verbundenen Bewehrungsstahlstabmatten (2) in absteigender Mattenbreite (5) miteinander verbunden sind.

3. Handlingeinheit (1) nach Anspruch 1 oder 2, **dadurch gekennzeichnet, dass** die miteinander verbundenen Bewehrungsstahlstabmatten (2) einer Handlingseinheit (1) symmetrisch um die Längsachse (6) der Handlingseinheit (1) angeordnet sind.

4. Handlingeinheit (1) nach einem der vorhergehenden Ansprüche, **dadurch gekennzeichnet, dass** die ersten Bewehrungstahlstäbe (4) einer in Abrollrichtung gesehen ersten Bewehrungsstahlstabmatte (2) und/oder die letzten Bewehrungsstahlstäbe (4) einer ebenfalls in Abrollrichtung gesehen letzten Bewehrungsstahlstabmatte (2) einer Handlingeinheit (1) kürzere, insbesondere außermittig angeordnete, Bewehrungstahlstäbe (4) aufweisen.

5. Handlingeinheit (1) nach einem der vorhergehenden Ansprüche, **dadurch gekennzeichnet, dass** mehrere Handlingeinheiten (1) miteinander in Verlegereihenfolge zu einer Gesamthandlingeinheit (7) verbunden sind.

6. Verfahren zur Herstellung einer Handlingeinheit gemäß einem oder mehreren der Ansprüche 1 bis 5, bei dem ein Mattenbildner nach einer ersten gefertigten Bewehrungsstahlstabmatte (2) kontinuierlich mindestens eine weitere Bewehrungsstahlstabmatte (2) fertigt, wobei zwischen beiden Bewehrungsstahlstabmatten ein Bereich ohne Bewehrungsstahlstäbe (4) erzeugt wird.

7. Verlegeverfahren einer Handlingeinheit (1) gemäß einem der Ansprüche 1 bis 5, bei dem
a) eine Handlingeinheit (1) in ein zu erstellendes Bauwerk verbracht wird,
b) ihre erste Bewehrungsstahlstabmatte (2) abgerollt wird und beim Erreichen des Mattenendes erkennbar anhand des Indikators des Mattenendes die Verbindung zur nachfolgenden Bewehrungstahlstabmatte getrennt wird,
c) die nächstfolgende Bewehrungsstahlstabmatte (2) ausgerollt wird und beim Erreichen des Mattenendes erkennbar anhand des Indikators des Mattenendes die Verbindung zur nachfolgenden Bewehrungstahlstabmatte getrennt wird,
d) der Schritt c) solange wiederholt wird, bis die Handlingeinheit (1) aufgelöst ist.

8. Verlegeverfahren gemäß Anspruch 8, wobei nach Schritt b) und/oder Schritt c) eine Verbringung der verbliebenen Handlingeinheit (1) an einen zweiten Verlegeort innerhalb des zu erstellenden Bauwerks erfolgt

## Claims

1. A handling unit (1) formed of a plurality of rollable uniaxial reinforcing steel bar mats (2) connected to one another in a laying order, wherein each reinforcing steel bar mat (2) has reinforcing steel bars (4) secured to supporting straps (3), **characterised in that** an optical indicator of the mat end is provided between the individual reinforcing steel bar mats (2) of a handling unit (1), said optical indicator being selected from the group formed by a reinforcing steel bar spacing of 30 cm or more, a colour marking on the supporting straps, a colour marking on one supporting strap, and a coupling piece between the supporting straps.

2. The handling unit (1) according to claim 1, **characterised in that** the interconnected reinforcing steel bar mats (2) are connected to one another in decreasing mat width (5).

3. The handling unit (1) according to claim 1 or 2, **characterised in that** the interconnected reinforcing steel bar mats (2) of a handling unit (1) are arranged symmetrically about the longitudinal axis (6) of the handling unit (1).

4. The handling unit (1) according to any one of the preceding claims, **characterised in that** the first reinforcing steel bars (4) of a reinforcing steel bar mat (2) considered to be first in the unrolling direction and/or the last reinforcing steel bars (2) of a reinforcing steel bar mat (2) also considered to be last in the unrolling direction of a handling unit (1) have shorter, in particular eccentrically arranged reinforcing steel bars (4).

5. The handling unit (1) according to any one of the preceding claims, **characterised in that** a plurality of handling units (1) are connected to one another in a laying order to form an overall handling unit (7).

6. A method for producing a handling unit according to any one or more of claims 1 to 5, in which a mat former, after a first manufactured reinforcing steel bar mat (2), continuously manufactures at least one further reinforcing steel bar mat (2), wherein a region without reinforcing steel bars (4) is produced between both reinforcing steel bar mats.

7. A laying method for a handling unit (1) according to any one of claims 1 to 5, in which
a) a handling unit (1) is brought into a building to be erected,
b) the first reinforcing steel bar mat (2) of the handling unit is unrolled and, when the mat end is reached, this being visible on account of the indicator of the mat end, the connection to the subsequent reinforcing steel bar mat is separated,
c) the next reinforcing steel bar mat (2) is unrolled and, when the mat end is reached, this being visible on the basis of the indicator of the mat end, the connection to the subsequent reinforcing steel bar mat is separated,
d) step c) is repeated until the handling unit (1) has been completely unrolled.

8. The laying method according to claim 8, wherein after step b) and/or step c) the remaining handling unit (1) is brought to a second laying location within the building to be erected.

## Revendications

1. Unité de manipulation (1) consistant dans plusieurs nattes d'armature en barres d'acier (2) enroulables, à un axe, reliées les unes aux entres selon la séquence de pose, chaque natte d'armature en barres d'acier (2) comportant des barres d'acier d'armature (4) fixées sur des bandes porteuses (3), **caractérisée en ce qu'**entre chacune des nattes d'armature en barres d'acier (2) d'une unité de manipulation (1), il est prévu un indicateur optique de l'extrémité de la natte, choisi dans le groupe formé par un écart en barres d'acier d'armature de 30 cm ou plus, un marquage en couleur sur les bandes porteuses, un marquage en couleur sur une bande porteur, une pièce d'accouplement entre les bandes porteuses.

2. Unité de manipulation (1) selon la revendication 1, **caractérisée en ce que** les nattes d'armature en barres d'acier (2) reliées les unes aux autres sont reliées les unes aux autres selon une largeur décroissante (5) des nattes.

3. Unité de manipulation (1) selon la revendication 1 ou 2, **caractérisée en ce que** les nattes d'armature en barres d'acier (2) reliées les unes aux autres d'une unité de manipulation (1) sont placées de manière symétrique autour de l'axe longitudinal (B) de l'unité de manipulation (1).

4. Unité de manipulation (1) selon l'une quelconque des revendications précédentes, **caractérisée en ce que** les premières barres d'acier d'armature (4) d'une première natte d'armature en barres d'acier (2), vues dans la direction de déroulage et/ou les dernières barres d'acier d'armature (4) d'une dernière natte d'armature en barres d'acier (2), également vues dans la direction de déroulage d'une unité de manipulation (1) comportent des barres (4) d'acier d'armature plus courtes, notamment placées de manière excentrée.

5. Unité de manipulation (1) selon l'une quelconque des revendications précédentes, **caractérisée en ce que** plusieurs unités de manipulation (1) sont reliées les unes aux autres selon la séquence de pose en une unité de manipulation (7) complète.

6. Procédé destiné à fabriquer une unité de manipulation selon l'une quelconque ou plusieurs des revendications 1 à 5, lors duquel, après une première natte d'armature en barres d'acier (2), un formateur de nattes fabrique en continu au moins une natte d'armature en barres d'acier (2) supplémentaire, entre les deux nattes d'armature en barres étant créée une zone sans barres (4) d'acier d'armature.

7. Procédé de pose d'une unité de manipulation (1) selon l'une quelconque des revendications 1 à 5, lors duquel
a) on apporte une unité de manipulation (1) dans un bâtiment à ériger,
b) on déroule la première natte d'armature en barres d'acier (2) et à l'atteinte de l'extrémité de la natte, identifiable à l'aide de l'indicateur de l'extrémité de natte, on désolidarise la liaison avec la natte d'armature en barres d'acier suivante,
c) on déroule la natte d'armature en barres d'acier (2) suivante et à l'atteinte de l'extrémité de la natte, identifiable à l'aide de l'indicateur de l'extrémité de natte, on désolidarise la liaison avec la natte d'armature en barre d'acier suivante,
d) on répète l'étape c) jusqu'à ce que l'unité de manipulation (1) entièrement utilisée.

8. Procédé de pose selon la revendication 8, lors duquel, après l'étape b) et/ou l'étape c), on apporte l'unité de manipulation (1) restante en un deuxième lieu de pose à l'intérieur du bâtiment à ériger.
